# FASCICULE DE BREVET EUROPEEN

(11) **EP 2 216 469 B1**
(45) Date de publication et mention de la délivrance du brevet: **06.12.2017**
(21) Numéro de dépôt: 10290027.1
(22) Date de dépôt: 20.01.2010
(51) Int. Cl.: E05B 83/00, E05B 85/10, F41H 5/22, F41H 7/04, E05B 1/00, E05B 17/00

(54) **Poignée de manoeuvre d'un ouvrant**
Griff eines Öffnungselements
Handle for operating a door

(30) Priorité: 04.02.2009 FR 0900482
(43) Date de publication de la demande: 11.08.2010
(73) Titulaire: NEXTER Systems, 42328 Roanne Cedex (FR)
(72) Inventeur: Timmer, Bernard, 18023 Bourges Cedex (FR); Germenot, Olivier, 18023 Bourges Cedex (FR)
(74) Mandataire: Célanie, Christian

(56) Documents cités:
- EP-A- 0 400 279
- EP-A- 1 318 254
- EP-A- 1 420 132
- WO-A-00/47848
- GB-A- 745 477
- US-A- 2 317 672
- US-A- 2 517 075
- US-A1- 2005 218 668

## Description

Le domaine technique de l'invention est celui des poignées de manoeuvre des ouvrants et en particulier des ouvrants de véhicules.

Les poignées de manoeuvre des ouvrants comportent généralement un organe de préhension (telle une tige) qui est solidaire d'un moyen d'entraînement destiné à s'engager sur un axe de commande d'une serrure de l'ouvrant.

Le moyen d'entraînement est la plupart du temps un moyen à concordance de forme, par exemple un ou deux méplats coopérants avec un profil carré de l'axe de commande.

L'organe de préhension est le plus souvent proche de la paroi de l'ouvrant. L'espace séparant cet organe de la paroi étant suffisant pour permettre l'engagement d'une main d'un opérateur.

Ces poignées de manoeuvre sont bien connues de l'Homme du Métier.

Ainsi, le brevet GB-745477 décrit un organe de préhension en métal obtenu par moulage matricé, pliable, d'une porte de véhicule, présentant des bords libres aptes à être comprimés pour se rapprocher et constituer un levier tubulaire.

Les ouvrants, et en particulier les ouvrants de véhicules militaires, peuvent se trouver fortement déformés par l'explosion d'un engin explosif improvisé à proximité, engins désignés aujourd'hui sous l'acronyme anglo saxon IED (comme "Improvised Explosive Devices" c'est à dire Engins explosifs improvisés). Les IED peuvent mettre en oeuvre des masses d'explosifs ou de matériaux énergétiques (essence, gaz) importantes et constituent donc une des menaces les plus sérieuses du champ de bataille actuel.

Sous l'effet de la détonation d'un tel engin, la tôle de l'ouvrant va fléchir vers l'intérieur de la cabine et elle va interférer avec l'organe de préhension de la poignée qui est disposé à l'extérieur.

Il en résulte un blocage de cette poignée et de l'axe de commande de la serrure pouvant provoquer sa rupture. L'ouvrant ne peut plus être alors manoeuvré, ni de l'intérieur, ni de l'extérieur.

On connaît par le brevet US2517075 une poignée de porte de véhicule qui peut être aisément démontée pour empêcher une ouverture de la porte par des enfants ou bien l'accès au véhicule par une personne non autorisée. Cette poignée comporte une zone rétrécie permettant son introduction et son retrait du mécanisme solidaire de l'ouvrant. Cependant une telle partie rétrécie constitue une amorce de rupture qui provoque la casse de la poignée en cas de choc, interdisant toute manoeuvre ultérieure.

L'invention a pour objet de proposer une poignée de manoeuvre d'un ouvrant permettant de pallier un tel inconvénient.

Ainsi, l'invention a pour objet une poignée de manoeuvre d'un ouvrant en particulier d'un ouvrant de véhicule, poignée comportant un organe de préhension solidaire d'un moyen d'entraînement destiné à s'engager sur un axe de commande d'une serrure de l'ouvrant, poignée comportant des moyens autorisant un pivotement d'au moins une partie de l'organe de préhension sans rupture de ce dernier et par rapport à un axe de pivotement perpendiculaire à l'axe de commande en réponse à un effort calibré exercé sur l'organe de préhension avec une composante parallèle à l'axe de commande, l'organe de préhension restant manoeuvrable après ce pivotement, caractérisée en ce que le moyen d'entraînement comprend deux parties : une douille qui se fixe sur l'axe de commande et qui comporte un profil interne coopérant avec l'axe de commande pour rendre celui ci solidaire en rotation de la douille, et un manchon solidaire de l'organe de préhension et articulé par rapport à la douille au niveau de l'axe de pivotement, les moyens autorisant le pivotement étant constitués par cette articulation associée à des moyens n'autorisant un pivotement au niveau de l'articulation que pour l'effort calibré exercé sur l'organe de préhension.

Le manchon sera avantageusement rendu solidaire de la douille à l'aide d'un moyen de liaison cisaillable.

Le moyen de liaison cisaillable pourra être constitué par une vis ou une goupille cylindrique parallèle à l'axe de pivotement.

Selon des variantes, le moyen de liaison cisaillable pourra être constitué par au moins un point de soudure ou au moins un point de colle.

Selon une autre variante, le manchon pourra être rendu solidaire de la douille par un montage serré de l'axe de pivotement.

L'invention sera mieux comprise à la lecture de la description qui va suivre d'un mode particulier de réalisation, description faite en référence aux dessins annexés et dans lesquels :
- la figure 1 est une vue de face d'un mode de réalisation de la poignée montée sur un axe de commande d'une serrure,
- la figure 2 est une vue en coupe de cette poignée, coupe réalisée suivant le plan dont la trace AA est visible à la figure 1,
- la figure 3 est une vue en perspective éclatée de cette poignée et de l'axe de commande,
- la figure 4 est un schéma montrant le fonctionnement de la poignée,
- les figures 5a et 5b montrent un autre mode de réalisation d'une poignée selon l'invention, la figure 5a montrant la poignée avant fonctionnement et la figure 5b la poignée après impact de la porte.

En se reportant aux figures 1 et 2, une poignée 1 selon un mode de réalisation de l'invention est destinée à entraîner en rotation un axe de commande 2 d'une serrure d'un ouvrant (non représenté), par exemple une porte d'un véhicule blindé.

Cette poignée 1 comporte un organe de préhension 3 qui est solidaire d'un moyen d'entraînement 4, engagé sur l'axe de commande 2.

Le moyen d'entraînement 4 comprend deux parties : une douille 4a qui est fixée sur l'axe de commande 2 à l'aide d'un écrou 5, et un manchon 4b solidaire de l'organe de préhension 3 et qui entoure la douille 4a.

L'organe de préhension 3 (qui est ici un tube métallique) est soudé au manchon 4b.

La douille 4a comporte un profil interne 6 qui coopère avec l'axe de commande 2 pour rendre celui-ci solidaire en rotation de la douille 4a.

Ce profil interne 6 est plus particulièrement visible sur la figure 3. Il est constitué par un trou oblong formé de deux demi-cylindres reliés par deux zones planes. Ce trou oblong 6 coopère avec deux méplats 7 portés par l'axe de commande 2.

Le manchon 4b est articulé par rapport à la douille 4a au niveau d'un axe 8, dit axe de pivotement (ou articulation).

Concrètement cet axe 8 est constitué par un boulon qui traverse le manchon 4b et la douille 4a. Pour recevoir le boulon 8, la douille 4a comporte donc un alésage réalisé dans une aile latérale 9 partiellement cylindrique de la douille 4a. Le manchon 4b comporte une aile complémentaire 10 portant deux perçages 11 et 12 (voir figure 3).

L'axe de pivotement 8 est perpendiculaire à l'axe de commande 2 (et disposé à distance de ce dernier).

Dans la position de fonctionnement normal de la poignée 1 le manchon 4b est engagé autour de la douille 4a. On remarque sur les figures que le manchon 4b comporte une ouverture 13 qui permet la mise en place de l'écrou 5, donc la fixation de la poignée 1 sur l'axe de commande 2.

Dans cette position, le manchon 4b est par ailleurs rendu solidaire de la douille 4a à l'aide d'un moyen de liaison cisaillable 14 qui est ici constitué par une goupille cylindrique 14 (simple tige cylindrique), parallèle à l'axe de pivotement 8. Cette goupille 14 se loge dans des trous portés par deux pattes 15a,15b (figure 3) solidaires de la douille 4a.

La goupille 14 est par ailleurs engagée dans deux autres trous 16 réalisés dans le manchon 4b. Concrètement, lors du montage de la poignée, on fixera le manchon 4b sur la douille 4a à l'aide du boulon matérialisant l'axe 8, puis on percera au cours d'une même opération les pattes 15a,15b et le manchon 4b. On introduira ensuite la goupille 14 dans les trous ainsi réalisés, ce qui solidarisera complètement manchon 4b et douille 4a. La goupille 14 est introduite à force dans les trous et se trouve immobilisée par un ajustement serré.

La goupille 14 constitue un moyen cisaillable qui est défini et calibré de façon à se rompre lorsque l'on applique à l'organe de préhension 3 un effort F (figure 2) d'une certaine valeur (calibrée et prédéfinie) et orienté de façon à faire pivoter l'organe de préhension 3 et le manchon 4b par rapport à l'axe de pivotement 8 (effort ayant une composante parallèle à l'axe de commande 2).

La valeur de l'effort calibré sera choisie par l'Homme du Métier en fonction des contraintes d'emploi de la poignée. La goupille 14 ne doit pas se rompre pour les efforts reçus lors d'un emploi normal. Elle doit par contre se rompre lors d'un effort supérieur à la valeur calibrée choisie et qui correspond au choc occasionné par l'impact de l'ouvrant.

A titre de variante on pourrait bien entendu remplacer la goupille cylindrique 14 par une vis cisaillable.

La figure 4 montre schématiquement la poignée 1 fixée à un ouvrant 17 d'un véhicule (non représenté). La poignée 1 est ici fixée à l'extérieur de l'ouvrant. L'ouvrant 17 est représenté déformé comme suite à l'explosion, par exemple d'un IED, à l'extérieur du véhicule.

L'ouvrant 17 se trouve incurvé vers l'intérieur du véhicule et il se produit un impact de cet ouvrant 17 sur l'organe de préhension 3 (zone repérée Z).

Avec une poignée selon l'art antérieur l'organe de préhension 3 se trouverait impacté par l'ouvrant 17 et éventuellement rompu par cet impact. La poignée serait alors inutilisable.

Avec la poignée 1 selon l'invention, le choc de l'ouvrant 17 sur l'organe de préhension 3 provoque le cisaillement de la goupille 14 et le pivotement Ω de l'organe de préhension 3 et du manchon 4b autour de l'axe 8.

La combinaison manchon 4b/douille 4a autorise la rotation de l'organe de préhension 3 par rapport à l'axe de pivotement 8 ce qui empêche tout blocage de l'organe de préhension 3 par l'ouvrant 17.

La poignée 1 n'étant plus bloquée, il demeure possible de l'utiliser pour actionner l'axe de commande 2, même lorsque l'organe de préhension 3 forme avec l'axe de commande un angle différent de l'angle d'origine.

A titre de variante il est possible de définir des moyens de liaison cisaillables de structures différentes.

On pourra par exemple remplacer la goupille 14 par un point de soudure ou au moins un point de colle. Ce point de soudure ou de colle sera disposé entre le manchon 4b et la douille 4a. Il sera rompu lorsque l'effort transmis par l'organe de préhension 3 dépassera un certain niveau calibré défini lors de la conception.

On pourra également à titre de variante rendre le manchon 4b solidaire de la douille 4a par un montage serré de l'axe de pivotement 8. Un effort dépassant le niveau calibré choisi provoquera un couple de pivotement autour de l'axe 8 qui sera supérieur au couple de frottement.

Les figures 5a et 5b montrent un autre mode de réalisation de l'invention dans lequel l'organe de préhension 3 est solidaire d'un moyen d'entraînement 4 monobloc qui comporte un profil interne (non représenté) qui coopère d'une façon classique avec l'axe de commande 2.

L'organe de préhension 3 comporte une zone 18 qui a subi un traitement thermique localisé qui donne à cet organe 3 la capacité de se déformer sans rupture au niveau de la zone 18.

Par ailleurs la zone 18 sera choisie telle que la section (ou l'inertie) de l'organe 3 à ce niveau permette de faciliter une déformation plastique.

L'organe de préhension 3 sera réalisé en acier et le traitement thermique sera par exemple un revenu réalisé au niveau de la zone 18 à l'aide d'un outillage approprié.

La figure 5b montre l'ouvrant 17 représenté déformé comme suite à l'explosion d'un IED à l'extérieur du véhicule.

L'ouvrant 17 a impacté sur l'organe de préhension 3 (zone repérée Z) et provoqué le pliage de cet organe 3 au niveau de la zone 18. Ce pliage est assimilable à un pivotement d'une partie 3a de l'organe de préhension 3 par rapport à un axe de pivotement virtuel 19 (voisin de la zone 18), perpendiculaire à l'axe de commande 2. La partie 3b de l'organe de préhension 3 reste non déformée.

Là encore l'organe de préhension 3 reste opérationnel après le pliage.

## Revendications

1. Poignée (1) de manoeuvre d'un ouvrant en particulier d'un ouvrant de véhicule, poignée comportant un organe de préhension (3) solidaire d'un moyen d'entraînement (4a, 4b) destiné à s'engager sur un axe de commande (2) d'une serrure de l'ouvrant, poignée comportant des moyens (14, 18) autorisant un pivotement d'au moins une partie de l'organe de préhension (3) sans rupture de ce dernier et par rapport à un axe de pivotement (8, 19) perpendiculaire à l'axe de commande (2) en réponse à un effort calibré exercé sur l'organe de préhension (3) avec une composante parallèle à l'axe de commande (2), l'organe de préhension (3) restant manoeuvrable après ce pivotement, **caractérisée en ce que** le moyen d'entraînement (4) comprend deux parties : une douille (4a) qui se fixe sur l'axe de commande (2) et qui comporte un profil interne coopérant avec l'axe de commande (2) pour rendre celui ci solidaire en rotation de la douille (4a), et un manchon (4b) solidaire de l'organe de préhension (3) et articulé par rapport à la douille (4a) au niveau de l'axe de pivotement (8), les moyens autorisant le pivotement étant constitués par cette articulation associée à des moyens n'autorisant un pivotement au niveau de l'articulation (8) que pour l'effort calibré exercé sur l'organe de préhension (3).

2. Poignée de manoeuvre selon la revendication 1, **caractérisée en ce que** le manchon (4b) est rendu solidaire de la douille (4a) à l'aide d'un moyen de liaison cisaillable (14).

3. Poignée de manoeuvre selon la revendication 2, **caractérisée en ce que** le moyen de liaison cisaillable (14) est constitué par une vis ou une goupille cylindrique parallèle à l'axe de pivotement.

4. Poignée de manoeuvre selon la revendication 2, **caractérisée en ce que** le moyen de liaison cisaillable est constitué par au moins un point de soudure ou au moins un point de colle.

5. Poignée de manoeuvre selon la revendication 1, **caractérisée en ce que** le manchon (4b) est rendu solidaire de la douille (4a) par un montage serré de l'axe de pivotement (8).

## Patentansprüche

1. Handgriff (1) zur Betätigung eines Flügels, insbesondere eines Fahrzeugflügels, wobei der Handgriff ein Greiforgan (3) umfasst, welches fest mit einem Antriebsmittel (4a, 4b) verbunden ist, welches dafür vorgesehen ist, auf einer Steuerwelle (2) eines Schlosses des Flügels in Eingriff zu gelangen, wobei der Handgriff Mittel (14, 18) umfasst, welche eine Drehung von mindestens einem Teil des Greiforgans (3) ohne Bruch dieses Letzteren und in Bezug auf eine senkrecht zu der Steuerwelle (2) stehende Drehwelle (8, 19) in Abhängigkeit einer auf das Greifmittel (3) ausgeübten kalibrierten Kraft mit einer parallel zu der Steuerwelle (2) verlaufenden Komponente zulassen, wobei das Greiforgan (3) nach dieser Drehung betätigbar verbleibt, **dadurch gekennzeichnet, dass** das Antriebsmittel (4) zwei Teile aufweist: eine Hülse (4a), welche auf der Steuerwelle (2) befestigt ist und welche ein inneres Profil umfasst, welches mit der Steuerwelle (2) zusammenwirkt, um diese mit der Hülse (4a) drehfest zu verbinden, und eine Muffe (4b), welche fest mit dem Greiforgan (3) und in Bezug auf die Hülse (4a) im Bereich der Drehachse (8) gelenkig verbunden ist, wobei die Mittel, welche die Drehung zulassen, von dieser Gelenkverbindung gebildet werden, welche mit Mitteln verknüpft ist, welche eine Drehung im Bereich der Gelenkverbindung (8) nur für die auf das Greiforgan (3) ausgeübte kalibrierte Kraft zulassen.

2. Betätigungshandgriff nach Anspruch 1, **dadurch gekennzeichnet, dass** die Muffe (4b) mit Hilfe eines abscherbaren Verbindungsmittels (14) fest mit der Hülse (4a) verbunden ist.

3. Betätigungshandgriff nach Anspruch 2, **dadurch gekennzeichnet, dass** das abscherbare Verbindungsmittel (14) von einer Schraube oder einem zylindrischen Stift gebildet wird, welcher parallel zu der Drehachse verläuft.

4. Betätigungshandgriff nach Anspruch 2, **dadurch gekennzeichnet, dass** das abscherbare Verbindungsmittel von mindestens einem Schweißpunkt oder mindestens einem Klebepunkt gebildet wird.

5. Betätigungshandgriff nach Anspruch 1, **dadurch gekennzeichnet, dass** die Muffe (4b) durch einen eingespannten Zusammenbau der Drehwelle (8) fest mit der Hülse (4a) verbunden ist.

## Claims

1. An operating handle (1) for an opening, in particular an opening in a vehicle, such handle comprising a gripper element (3) integral with drive means (4a, 4b) intended to engage on a control pin (2) of a lock of the opening, such handle comprising means (14, 18) enabling at least one part of the gripper element (3) to swivel without breaking and this with respect to a pivot pin (8, 19) perpendicular to the control pin (2) further to a calibrated tension exerted on the gripper element (3) by a component parallel to the control pin (2), the gripper element (3) remaining manoeuvrable after such swivelling, ***wherein*** the drive means (4) comprise two parts: a bush (4a) fitted to the control pin (2) and incorporating an internal profile cooperating with the control pin (2) so as to make it integral in rotation with the bush (4a), and a sleeve (4b) integral with the gripper element (3) and hinged with respect to the bush (4a) at the swivel axis (8), the means enabling such swivelling being constituted by this hinge associated with means that enable swivelling at the hinge (8) only for a calibrated tension exerted on the gripper element (3).

2. An operating handle according to Claim 1, wherein the sleeve (4b) is made integral with the bush (4a) using shearable linking means (14).

3. An operating handle according to Claim 2, wherein the shearable linking means (14) are constituted by a screw or cylindrical pin parallel to the pivot pin.

4. An operating handle according to Claim 2, wherein the shearable linking means are constituted by at least one welding spot or at least one point of adhesive.

5. An operating handle according to Claim 1, wherein the handle (4b) is made integral with the bush (4a) by the tight fitting of the pivot pin (8).
